# EUROPÄISCHE PATENTSCHRIFT

(11) **EP 1 068 407 B1**
(45) Veröffentlichungstag und Bekanntmachung des Hinweises auf die Patenterteilung: **09.10.2002**
(21) Anmeldenummer: 99919065.5
(22) Anmeldetag: 11.03.1999
(51) Int. Cl.: E03F 9/00, E03F 7/10, B03B 5/28

(54) **VERFAHREN UND VORRICHTUNG ZUR KONTINUIERLICHEN REINIGUNG EINES KANALS**
METHOD AND DEVICE FOR CLEANING SEWERS CONTINUOUSLY
PROCEDE ET DISPOSITIF D'EPURATION CONTINUE DE CANALISATIONS

(30) Priorität: 11.03.1998 DE 19810322
(43) Veröffentlichungstag der Anmeldung: 17.01.2001
(73) Patentinhaber: Janssen, Franz, 47574 Goch (DE)
(72) Erfinder: Janssen, Franz, 47574 Goch (DE)
(74) Vertreter: Brandenburg, Thomas, Dr.
(86) Internationale Anmeldenummer: DE9900669
(87) Internationale Veröffentlichungsnummer: WO99046452

(56) Entgegenhaltungen:
- EP-A- 0 769 593
- DE-A- 3 908 216
- US-A- 2 964 191
- US-A- 5 622 571

## Beschreibung

Die Erfindung befrifft ein Verfahren zum Reinigen eines Kanals, wobei der Kanal mit Wasser gespült wird, das Gemisch aus Schwimm- und Sinkstoffe enthaltendem Schmutz und Wasser aufgesaugt wird, die Sinkstoffe aus dem Wasser abgetrennt, gereinigt und abgeführt werden und das Schwimmstoffe enthaltende Wasser in den Kanal zurückgeführt wird.

Die Erfindung betrifft ebenfalls eine Vorrichtung zur Reinigung eines Kanals oder dergleichen mit
a) einer Spülvorrichtung zum Spülen des Kanals mit Wasser,
b) einer Ansaugvorrichtung zum Ansaugen eines Gemisches aus Schwimm- und Sinkstoffe enthaltendem Schmutz und Wasser,
c) einer Trenn- und Reinigungsvorrichtung zum Abtrennen und Reinigen der Sinkstoffe aus dem Gemisch aus Schmutz und Wasser,
d) einer Kammer zum Aufnehmen des die Schwimmstoffe enthaltenden Wassers,
e) mindestens einer Austragsöffnung für Sinkstoffe und
f) mindestens einer Auslaßöffnung für Schwimmstoffe enthaltendes Wasser.

Der durch die Kanalisation transportierte Schmutz stellt ein Gemisch aus Sinkstoffen im wesentlichen in Form von Sand sowie Schwimmstoffen, die auch als Organika bezeichnet werden, wie Fäkalien, Vollschlamm, Papier etc. dar. Die Sinkstoffe setzen sich auf dem Kanalboden ab und verengen den Kanalquerschnitt. Daher ist es notwendig, die Sinkstoffe aus dem Kanal zu entfernen.

Die herkömmlichen Verfahren zur Kanalreinigung sind sehr kostspielig. In einem herkömmlichen Verfahren zur Kanalreinigung mit einem Kanalreinigungsfahrzeug wird zunächst der Kanal mit Wasser unter Hochdruck gespült. Das zum Spülen des Kanals eingesetzte Wasser kann in einer hierfür vorgesehenen Kammer des Kanalreinigungsfahrzeugs mitgeführt werden oder über einen Hydranten aus dem öffentlichen Leitungsnetz entnommen werden. Das im Kanal befindliche Gemisch aus Wasser und Schmutz wird von dem Kanalreinigungsfahrzeug aufgesaugt und in einer ersten Kammer des Kanalreinigungsfahrzeugs aufgenommen. Diese erste Kammer ist durch ein Überlaufwehr von einer zweiten Kammer getrennt. Sobald der Wasserspiegel in der ersten Kammer die Höhe des Überlaufwehrs überschreitet, fließen die an der Oberfläche des Wassers schwimmenden Schwimmstoffe in die zweite Kammer ab. Somit erfolgt eine Trennung zwischen Sink- und Schwimmstoffen.
Beide Kammern sind mit einem Wasserauslaß versehen, so daß das Wasser aus den Kammern abgelassen werden kann. Die Sinkstoffe und verbleibende Schwimmstoffe werden dabei durch Siebe zurückgehalten. Wenn die Kammern des Kanalreinigungsfahrzeugs gefüllt sind, wird der aufgenommene Schmutz zu einer Deponie gefahren und dort entsorgt. Eine Entleerung der Kammern in offene Container am Einsatzort der Kanalreinigungsfahrzeuge kommt nicht in Betracht, da eine Geruchsbelästigung durch die mit Fäkalien verunreinigten Sinkstoffe erheblich ist.
Diese Art der Kanalreinigung ist aufwendig und teuer. Auf der einen Seite entstehen hohe Kosten dadurch, daß der Schmutz aufgrund der Verunreinigung mit Fäkalien nicht als einfaches Deponiegut gelagert werden kann, sondern meist als Sondermüll entsorgt werden muß. Auf der anderen Seite kann ein Kanalreinigungsfahrzeug nicht dauerhaft zur Kanalreinigung eingesetzt werden, da es regelmäßig auf der Deponie oder einem Betriebshof entleert werden muß.

Um diese Nachteile zu vermeiden, wurde ein Verfahren vorgeschlagen, bei dem die Sinkstoffe nicht nur herausgetrennt, sondern auch gereinigt werden, so daß die gereinigten Sinkstoffe, insbesondere Sand, bereits am Einsatzort des Kanalreinigungsfahrzeugs in einen Container entleert werden können.
So ist aus der EP 0 769 593 A1 ist ein Verfahren sowie eine Vorrichtung zur Durchführung dieses Verfahrens bekannt, bei dem nach Spülen des Kanals der gelöste Schmutz aufgesaugt wird. Das Gemisch aus Schmutz und Wasser wird solange aufgesaugt, bis die hierfür vorgesehene Kammer des Kanalreinigungsfahrzeugs gefüllt ist. Nach Beendigung des Aufsaugvorgangs wird zunächst das aufgesaugte Wasser in den Kanal zurückgeführt. Nach dieser Entwässerung wird ein Reinigungsvorgang durchgeführt, bei dem die Sinkstoffe von den hiermit vermischten Schwimmstoffen in Form von Fäkalien, Papier, Klärschlamm etc. unter Einsatz von Wasser und Luft getrennt werden. Dabei werden die Schwimmstoffe über ein Überlaufwehr in eine zweite Kammer abgeführt. Nach Beendigung der Reinigung befinden sich in der ersten Kammer nur noch Wasser und Sand. Dieser Sand kann dann durch eine Austragsöffnung beispielsweise in einen Container am Einsatzort des Kanalreinigungsfahrzeugs entleert werden.

Dieses Verfahren weist den wesentlichen Nachteil auf, daß das Reinigungsverfahren vergleichsweise aufwendig und zeitintensiv ist. Es ist nicht möglich, während der Kanalspülung und des gleichzeitigen Ansaugens den bereits angesaugten Schmutz zu reinigen oder während des Reinigens Schmutz aus dem Kanal anzusaugen.
Da das Kanalreinigungsfahrzeug beim Befüllen mit dem Gemisch aus Wasser und Schmutz zunächst vollständig gefüllt werden muß, sedimentiert ein Großteil des Schmutzes am Boden der Kammer und verfestigt sich. Hierdurch wird eine nachfolgende Abtrennung und Reinigung der Sinkstoffe wesentlich erschwert und der Reinigungsprozeß erheblich verlängert. Eine Reinigung der Sinkstoffe derart, daß sie am Ende des Reinigungsprozesses entweder auf eine preiswerte Deponie entsorgt oder gar für Baustoffe wiederverwertet werden können, wird in der Praxis nicht erreicht.
Ein weiterer Nachteil ist, daß eine aufwendige Hydraulik notwendig ist, die den die Kammern aufnehmenden Behälter auf und ab schaukelt, um den während des Ansaugens auf dem Kammerboden festgesetzten und nach Beendigung des Ansaugens komprimierten Schmutz zu lösen.

Gegenüber diesem Stand der Technik ist es die Aufgabe der Erfindung, eine Vorrichtung zur schaffen, die eine effiziente Kanalreinigung bei möglichst niedrigen Betriebskosten ermöglicht und mit der insbesondere die genannten Nachteile vermieden werden. Ebenso ist es Aufgabe der Erfindung, ein entsprechendes Verfahren zur effizienten Reinigung von Kanälen zur Verfügung zu stellen, bei dem die Wirtschaftlichkeit erheblich erhöht ist.

Die der Erfindung zugrunde liegende Aufgabe wird auch durch ein Verfahren der eingangs genannten Art gelöst, bei dem gleichzeitig zum Aufsaugen des Gemisches aus Schwimm- und Sinkstoffe enthaltendem Schmutz und Wasser die Sinkstoffe in einer Trenn- und Reinigungsvorrichtung kontinuierlich oder intermittierend abgetrennt, gereinigt und abgeführt werden.
Hierdurch wird erreicht, daß ein zu reinigender Kanalabschnitt ohne irgendwelche Unterbrechungen durchgeführt werden kann. Dadurch entsteht ein erheblicher Geschwindigkeits- und Kostenvorteil gegenüber den bislang bekannten Verfahren.

Gelöst wird diese Aufgabe bei einer Vorrichtung der eingangs genannten Art, bei der die Trenn- und Reinigungsvorrichtung einen Reinigungsbehälter mit einem Einlaß für das Gemisch aus Schmutz und Wasser mit einem im Bodenbereich angeordneten Auslaß für gereinigte Sinkstoffe und mit einem Überlauf für Schwimmstoffe enthaltendes Wasser.

Eine solchermaßen arbeitende Trennvorrichtung wird kontinuierlich oder intermittierend mit dem Gemisch aus Wasser und Schmutz durch die Ansaugvorrichtung beschickt. Während der Beschickung wird gleichzeitig der zuvor in die Trenn- und Reinigungsvorrichtung eingebrachte Schmutz bereits in Sink- und Schwimmstoffe aufgetrennt. Ebenso gleichzeitig werden die Sinkstoffe gereinigt und die gereinigten Sinkstoffe kontinuierlich bzw. intermittierend aus der Trennvorrichtung in beispielsweise einen Container abgeführt.

Die bei der Trennung und Reinigung von den Sinkstoffen abgetrennten Schwimmstoffe werden zusammen mit dem Wasser in die Kanalisation abgeleitet. Das Ableiten des Wassers und der Schwimmstoffe kann ebenso gleichzeitig mit dem Beschicken der Trenn- und Reinigungsvorrichtung erfolgen.
Somit ist es möglich, die Kanalreinigung an einem Einsatzort der Vorrichtung solange kontinuierlich durchzuführen, bis der Kanalabschnitt vollständig gereinigt ist. Hieraus ergibt sich eine erhebliche Zeitersparnis gegenüber der Kanalreinigung mit vorbekannten Kanalreinigungsfahrzeugen.

Vorzugsweise ist im Reinigungsbehälter ein Rührwerk angeordnet und am Reinigungsbehälter mindestens ein Zulauf für Frischwasser vorgesehen.
Das Gemisch aus Schmutz und Wasser wird durch Unterdruck aufgesaugt und gelangt gegebenenfalls über einen Einwurftrichter in den Reinigungsbehälter. Während die Sinkstoffe im Reinigungsbehälter absinken, sammeln sich die Schwimmstoffe an der Wasseroberfläche und werden über den Überlauf abgeführt. Das Rührwerk durchmischt die Sinkstoffe, wobei an den Sinkstoffen haftende Organika von den Sinkstoffen gelöst werden. Die Sinkstoffe werden durch Frischwasser, daß durch einen Zulauf in den Reinigungsbehälter eintritt, ausgeschwemmt, wobei auch die abgelösten Organika über den Überlauf abgeführt werden.

Um eine optimale Reinigungswirkung zu erzielen, ist es von Vorteil, wenn das Rührwerk so ausgebildet ist, daß es bis zur Austragsöffnung des Reinigungsbehälters reicht. Auch sollte der Zulauf für das Frischwasser bevorzugt im Bodenbereich des Reinigungsbehälters angeordnet sein.
Alternativ kann eine Luftdüse im Bereich des Bodens verwendet werden, wobei durch den hieraus austretenden Luftstrom die Sinkstoffe umgewälzt werden. Hierdurch werden die Schwimmstoffe nach oben transportiert und über Frischwasser, daß zusätzlich in den Reinigungsbehälter eingeführt wird, über den Auslaß ausgeschwemmt.

Mit dieser Trenn- und Reinigungsvorrichtung läßt sich ein sehr hoher Reinheitsgrad der Sinkstoffe erzielen, so daß die ausgetragenen Sinkstoffe auf der Deponie als Bauschutt abgelagert oder für Baustoffe oder im Straßenbau wiederverwendet werden können.

Auch ist es von Vorteil, wenn zwischen dem Auslaß für die gereinigten Sinkstoffe und der Austragsöffnung ein schräg nach oben gerichteter Austragsförderer angeordnet ist, wobei die Austragsöffnung über der maximalen Höhe des Wasserspiegels im Reinigungsbehälter liegt. Dadurch kann das sich in den gereinigten Sinkstoffen befindliche Wasser während des Austragens abfließen, so daß die Sinkstoffe nach dem Austragen handtrocken sind.
Für einen solchen Austragsförderer ist vorzugsweise eine Steuerung vorgesehen, die den Antrieb des Austragsförderers in Abhängigkeit von der Menge der sich im Reinigungsbehälter abgesetzten Sinkstoffe steuert. Eine solche Mengenbestimmung kann beispielsweise über die Kraftaufnahme des Rührwerkantriebs erfolgen. Auch kann die Fördergeschwindigkeit des Austragsförderers über die Steuerung so eingestellt sein, daß ein kontinuierliches Austragen der Sinkstoffe erfolgt.

Des weiteren ist es von Vorteil, wenn die Reinigungs- und Trennvorrichtung eine Beruhigungskammer für das zu reinigende Gemisch aus Schmutz und Wasser mit einem mit der Ansaugvorrichtung verbundenen Einlaß für das Gemisch aus Schmutz und Wasser und mit einer Fördereinrichtung zum Fördern von am Boden der Beruhigungskammer sedimentierten Schmutz zum Einlaß des Reinigungsbehälters aufweist. In diesem Beruhigungsbehälter kann das mit hohem Unterdruck angesaugte Gemisch aus Wasser und Schmutz aufgefangen werden, bevor es in den Reinigungsbehälter gelangt. Hier kann eine erste Trennung von Sinkstoffen, die sich am Boden des Beruhigungsbehälters absetzen, und Schwimmstoffen, die über den Überlauf abfließen, erfolgen.
Sofern der Einlaß des Reinigungsbehälters oberhalb des maximalen Wasserspiegels des Beruhigungsbehälters angeordnet ist, ist der Schneckenförderer vom Boden des Beruhigungsbehälters hin schräg aufwärts gerichtet. In diesem Fall muß der Einlaß des Reinigungsbehälters oberhalb des Überlaufs des Reinigungsbehälters angeordnet sein, damit das aus dem Reinigungsbehälter abzuführende Wasser über den Überlauf des Reinigungsbehälters abläuft und nicht in den Beruhigungsbehälter zurückfließt. Der Schneckenförderer kann aber auch im wesentlichen waagerecht angeordnet sein. In diesem Fall sollte der Einlauf des Reinigungsbehälters oberhalb des Bereiches, in dem gereinigter Sand sedimentiert ist, und unterhalb des Überlaufs des Reinigungsbehälters angeordnet sein, damit das in den Reinigungsbehälter eingebrachte Gemisch aus Schmutz und Wasser nicht die gereinigten Sinkstoffe erneut verunreinigt. Auch sollte der Überlauf des Reinigungsbehälters über dem Überlauf des Beruhigungsbehälters liegen.

Die Fördereinrichtung kann ein Schneckenförderer sein. Die Fördereinrichtung kann aber auch ein im wesentlichen senkrecht angeordnetes Schaufelrad mit mindestens einer Schaufel aufweisen, die im Verlauf einer Umdrehung des Schaufelrades entlang des Bodens der Beruhigungskammer und über den Einlaß des Reinigungsbehälters hinweggeführt wird. Dabei hat sich ein Schaufelrad mit zwei Schaufeln als praktikabel erwiesen.

In einer weiteren bevorzugten Ausgestaltung weist die Vorrichtung eine Organikkammer auf, wobei der Überlauf des Reinigungsbehälters in die Organikkammer mündet. Die Organikkammer ist dann durch eine Trennwand von der Beruhigungskammer getrennt. In der Organikkammer können Organika, die in dem Schwimmmstoffe enthaltenden Wasser enthalten sind, zurückgehalten und getrennt in die Kanalisation abgeführt werden, während der Rest des Schwimmmstoffe enthaltenden Wassers über Öffnungen in der Trennwand, die eine entsprechende filternde Wirkung haben, in die Beruhigungskammer übertreten kann. Die in der Organikkammer gesammelten Organika können entweder über eine Auslaßöffnung, gegebenenfalls mit Hilfe einer Pumpe, oder mit Überdruck über ein Rohrsystem und den Saugschlauch in die Kanalisation zurückgeleitet werden.

Auch ist es von Vorteil, wenn die Kammer und die Reinigungs- und Trennvorrichtung in einem Behälter angeordnet sind, wo bei der Behälter an einem Ende einen Deckel aufweist, und der Reinigungsbehälter von dem Deckel gehalten wird. Wird der Deckel des Wagens geöffnet, wird somit gleichzeitig der Reinigungsbehälter aus dem Inneren des Behälters herausgeschwenkt, so daß der innere Bereich des Behälters frei zugänglich ist.

Schließlich kann die Vorrichtung zum Reinigen von Kanälen als fester Bestandteil eines Kanalreinigungsfahrzeugs mobil, vorzugsweise auf einem Fahrzeug befindlich sein. Sie kann aber auch als lösbarer Aufsatz für ein Trägerfahrzeug ausgebildet sein, so daß sie zum Einsatzbereich gebracht und dort abgestellt werden kann und das Fahrzeug für den Zeitraum der Reinigungsarbeiten anderweitig einsetzbar ist. Es ist auch denkbar, daß zusätzlich zu der Kanalreinigungsvorrichtung ein Container zum Aufnehmen der Sinkstoffe auf dem Kanalreinigungsfahrzeug mitgeführt oder an das Kanalreinigungsfahrzeug angehängt wird.

Im folgenden wird die erfindungsgemäße Vorrichtung anhand eines bevorzugten Ausführungsbeispiels erläutert.
- Figur 1: zeigt ein Kanalreinigungsfahrzeug gemäß einer bevorzugten Ausrührungsform in Seitenansicht mit einem Teilschnitt;
- Figur 2: zeigt eine andere Ausgestaltung des Kanalreinigungsfahrzeuges ebenso in Seitenansicht mit einem Teilschnitt.

Das in Figur 1 gezeigte Kanalreinigungsfahrzeug weist einen Behälter **1** auf. Dieser Behälter **1** dient zum einen als Kammer zum Aufnehmen des die Schwimmstoffe enthaltenden Wassers und weist eine Auslaßöffnung **2** auf. Eine weitere Auslaßöffnung **3** ist vorgesehen, die mit einer Filtertrommel **4** versehen ist.

In dem Behälter **1** ist eine Trenn- und Reinigungsvorrichtung angeordnet. Sie umfaßt einen Beruhigungsbehälter **5** und einen Reinigungsbehälter **6.**
Der Beruhigungsbehälter **5** ist über einen in seinem oberen Bereich angeordneten Einlaß **7** beschickbar. Er weist in seinem Bodenbereich einen Auslaß **8** für den Schmutz auf. Darüber hinaus ist ein Überlauf **9** für Schwimmstoffe enthaltendes Wasser vorgesehen.
Der Reinigungsbehälter **6** weist einen Einlaß **10** auf, der über eine Fördereinrichtung, hier einen über ein Kegelgetriebe mit einem Hydraulikmotor **32** angetriebenen Schneckenförderer **11,** mit dem Auslaß **8** des Beruhigungsbehälters **5** in Verbindung steht. Dabei kann die Fördereinrichtung in den Einlaß **10** des Reinigungsbehälters **6** hineinkragen, wobei sie nicht mit dem Reinigungsbehälter **6** fest verbunden ist. Der Reinigungsbehälter **6** weist darüber hinaus einen Auslaß **12** für gereinigte Sinkstoffe und einen Überlauf **13** auf. Sowohl der Überlauf **13** des Reinigungsbehälters **6** als auch der Uberlauf **9** des Beruhigungsbehälters **5** sind tiefer angeordnet als der Einlaß **10.**
In dem Reinigungsbehälter **6** ist ein Rührwerk **14** mit einer zentrisch und vertikal angeordneten, über ein Kegelgetriebe mit einem Hydraulikmotor **33** angetriebenen Welle **15** angeordnet. Die Welle **15** trägt ein Sieb **16** und Rührfinger **17.** Im Bereich des Bodens des Reinigungsbehälters **6** sind Zuläufe für Frischwasser **18, 19** vorgesehen.

An den Auslaß **12** des Reinigungsbehälters **6** ist ein Austragsförderer **20,** hier ein Schneckenförderer angeschlossen, der schräg aufwärts gerichtet ist und über den Behälter **1** hinausragt. Der Austragsförderer **20** ist in einem rohrartigen Kanal **21** angeordnet und hierdurch vom Behälter **1** abgetrennt. An seinem oberen Ende weist der Kanal **21** eine Austragsöffnung **22** auf. Die Austragsöffnung **22** kann durch eine Verschlußklappe **31** verschlossen werden. Die Austragsöffnung **22** liegt oberhalb der Eintrittsöffnung eines auf dem Kanalreinigungsfahrzeug angeordneten Containers **23.** Der Austragsförderer **20** wird durch einen Hydraulikmotor **24** angetrieben.

Auf dem Behälter **1** ist eine Saugschlauchhaspel **25** angeordnet, die einen Saugschlauch **26** trägt. Ein Ende des Saugschlauchs **26** ist auf der einen Seite mit einem Einwurftrichter **27** verbunden, der mit dem Einlaß **7** des Beruhigungsbehälters **5** korreliert. An der Frontseite des Fahrerhauses zugewandten Seite des Behälters **1** ist eine Spülschlauchhaspel **28** für einen Hochdruckspülschlauch **29** angeordnet.

Die dem Fahrerhaus abgewandte Seite des Behälters **1** ist mit einem verschwenkbaren Deckel **30** verschlossen, wobei der Deckel **30** den Reinigungsbehälter **6** trägt.

Nachdem der Hochdruckspülschlauch **29** und der Saugschlauch **26** nebeneinander in den zu reinigenden Kanal abgelassen worden sind, wird der Kanal mit Wasser gespült. Gleichzeitig wird der Behälter **1** über eine nicht dargestellte Pumpe evakuiert, so daß aufgrund des Unterdrucks ein Gemisch aus Wasser und Schmutz aus dem Kanal über den Saugschlauch aufgesaugt wird. Dabei ist die Austragsöffnung **22** durch die Verschlußklappe **31** zunächst verschlossen.
Das Gemisch aus Wasser und Schmutz durchläuft ein nicht dargestelltes grobes Sieb, in dem aufgesaugte größere Steine oder ähnliches zurückgehalten werden, um die Trenn- und Reinigungsvorrichtung vor Beschädigungen zu schützen. Das mit Schmutz beladene Wasser wird dann über den Einwurftrichter **27** und den Einlaß **7** in den Beruhigungsbehälter **5** eingebracht. Während die Sinkstoffe im Beruhigungsbehälter **5** absinken, sammeln sich die Schwimmstoffe an der Wasseroberfläche und werden über den Überlauf **9** abgeschwemmt. Die Sinkstoffe werden durch den Schneckenförderer **11** vom Auslaß **8** des Beruhigungsbehälters **5** über den Einlaß **10** in den Reinigungsbehälters **6** gefördert.
Im Reinigungsbehälter **6** werden die Sinkstoffe durch das Rührwerk **14** durchgerührt, wobei die Sinkstoffe aneinander reiben. Die Reinigung wird dadurch verstärkt, daß die Rührfinger **17** bis zum Boden des Reinigungsbehälters **6** hinabreichen. Hierbei werden die an den Sinkstoffen anhaftenden Schwimmstoffe abgetrennt. Außerdem werden die Sinkstoffe durch Wasser, das durch die Zuläufe für Frischwasser **18, 19** in den Reinigungsbehälter **6** einfließt, ausgeschwemmt. Durch dieses Ausschwemmen werden die abgetrennten Organika als Schwimmstoffe über den Überlauf **13** des Reinigungsbehälters **6** abgeführt. Bei der Einleitung des Wassers in den Reinigungsbehälter **6** ist darauf zu achten, daß die aufwärts gerichtete Komponente des Wasserstroms die Sinkgeschwindigkeit der Sinkstoffe nicht übersteigt.

Sobald eine bestimmte Schichthöhe der abgesetzten Sinkstoffe oder eine bestimmte Dichte der Sinkstoffe überschritten wird und solange sie nicht wieder unterschritten wird, werden die gereinigten Sinkstoffe mit dem Austragsförderer **20** von dem Auslaß **12** des Reinigungsbehälters **6** zur Austragsöffnung **22** transportiert, von wo aus die Sinkstoffe in den Container **23** abgeführt werden. Während des Austrags ist die Verschlußklappe **31** geöffnet. Die für den Betrieb des Austragsförderers **20** notwendige Steuerung kann beispielsweise von der Kraftaufnahme des Motors für das Rührwerk **14** abhängig sein, sofern die Rührfinger **17** bis zum Boden des Reinigungsbehälters **6** reichen.

Durch das an der Welle **15** des Rührwerks **14** angeordnete Sieb **16,** das sich im Betrieb innerhalb der abgesetzten Sinkstoffe befindet, wird die Bildung eines Schütttrichters durch das Austragen der Sinkstoffe vermieden.

Das über den Überlauf **13** aus dem Reinigungsbehälter **6** abfließende Gemisch aus von den Sinkstoffen abgetrennten Schwimmstoffen und Wasser wird aus dem Behälter **1** über die Auslaßöffnung **2** oder mit Überdruck über ein nicht dargestelltes Rohrsystem und den Saugschlauch **26** direkt in die Kanalisation zurückgeleitet. Ein Teil des Wassers aus Behälter **1** kann aber auch nach einer Reinigung durch die Filtertrommel **4** als Wasser zum Ausschwemmen der Schwimmstoffe aus den Sinkstoffen den Zuläufen für Frischwasser **18, 19** zugeführt werden.

Ist der Container **23** voll, wird er über einen nicht dargestellten, hydraulischen Mechanismus in kürzester Zeit vollständig entleert.

Zum Reinigen oder Warten des Behälters **1** oder der Trenn- und Reinigungsvorrichtung wird der Deckel **30** des Behälters **1** geöffnet und zusammen mit dem Verschwenken des Deckels **30** der Reinigungsbehälter **6** aus dem Behälter **1** herausgeschwenkt. Der Beruhigungsbehälter **5** bleibt dabei an seinem Platz, kann aber auch aus einer verriegelten Position gelöst und aus dem Behälter **1** herausgenommen werden.

Das in Figur 2 dargestellte Kanalreinigungsfahrzeug unterscheidet sich von dem zuvor beschriebenen Ausführungsbeispiel unter anderem dadurch, daß die Kammer **34** zum Aufnehmen des Schwimmstoffe enthaltenden Wassers und die Beruhigungskammer **35** in dem Behälter **1** anders angeordnet sind. Die Kammer **34** zum Aufnehmen des Schwimmstoff enthaltenden Wassers liegt in einem vorderen Bereich des Behälters **1** und ist lediglich durch eine senkrechte Trennwand **37** von der Beruhigungskammer **35** getrennt, wobei die Wandung des Behälters **1** gleichzeitig auch die Wandung der Beruhigungskammer **35** ist. Die Trennwand **37** zwischen der Kammer **34** und der Beruhigungskammer **35** ist mit kleinen Löchern versehen, so daß Schwimmstoffe enthaltendes Wasser von der Beruhigungskammer **35** in die Kammer **34** gelangen kann, wobei Schmutz in der Beruhigungskammer **35** zurückgehalten wird und dort sedimentiert.

Der Reinigungsbehälter **36** ist innerhalb des Behälters **1** im Bereich der Beruhigungskammer **35** angeordnet. Damit am Boden der Beruhigungskammer **35** sedimentierter Schmutz in den Reinigungsbehälter **36** gefördert werden kann, ist ein senkrecht angeordnetes Schaufelrad **38** vorgesehen, daß um eine zur Längsachse des Behälters **1** parallele Achse drehbar gelagert ist. Es wird über eine Motorik **44** angetrieben, wobei die Umlaufgeschwindigkeit der Schaufeln **39, 40** regelbar ist. Die Schaufeln **39, 40** des Schaufelrades sind dabei so angeordnet, daß sie bei einer Umdrehung des Schaufelrades **38** unter dem in seinem unteren Bereich trichterförmig ausgebildeten Reinigungsbehälter **36** über den Boden der Beruhigungskammer **35** und über den nach oben offenen Einlaß **41** des Reinigungsbehälters **36** geführt werden, so daß der sedimentierte Schmutz vom Boden der Beruhigungskammer **35** aufgenommen und über den Einlaß **41** in den Reinigungsbehälter **36** eingebracht werden kann.

Im Behälter **1** ist eine Organikkammer **42** vorgesehen, die durch eine Trennwand **43** von der Berruhigungskammer **35** abgetrennt ist. In diese Organikkammer **42** mündet der Überlauf **43** des Reinigungsbehälters **36**. In der Organikkammer **42** werden Organika, die in dem Schwimmmstoffe enthaltenden Wasser enthalten sind, zurückgehalten und getrennt in die Kanalisation abgeführt, während der Rest des Schwimmmstoffe enthaltenden Wassers über Öffnungen in der Trennwand **43,** die eine entsprechende filternde Wirkung haben, in die Beruhigungskammer **35** übertreten kann. Die in der Organikkammer gesammelten Organika können entweder über eine Auslaßöffnung, gegebenenfalls mit Hilfe einer Pumpe, oder mit Überdruck über ein nicht dargestelltes Rohrsystem und den Saugschlauch in die Kanalisation zurückgeleitet werden.
Auch weist der Behälter eine vor der Kammer **34** angeordnete Frischwasserkammer **45** auf, die durch eine Trennwand **47** von der Kammer **34** getrennt und mit dieser lediglich über einen nicht dargestellten Filter verbunden ist. Durch diesen Filter kann das Schwimmstoffe enthaltende Wasser aus Kammer **34** derart aufbereitet werden, daß es von der Frischwasserkammer **45** aus entweder als Frischwasser in dem Reinigungsbehälter **36** oder über eine nicht dargestellte Hochdruckpumpe zur Kanalspülung wiederverwendet werden kann. Um die Hochdruckpumpe vor erhöhtem Verschleiß zu schützen, durchläuft das Frischwasser dann einen zusätzlichen Filter **46.**

Mit den zuvor beschriebenen Ausführungsbeispielen ist es möglich, ein Kanalreinigungsverfahren durchzuführen, bei dem im wesentlichen gleichzeitig der Kanal gespült wird, der durch die Kanalspülung gelöste Schmutz aufgesaugt wird, aus dem aufgesaugten Schmutz die Sinkstoffe, insbesondere Sand, abgetrennt und gereinigt werden und die gereinigten Sinkstoffe in einen Container abgeführt werden sowie die Schwimmstoffe samt den von den Sinkstoffen abgelösten Organika in den Kanal zurückzurühren.

### Bezugszeichenliste:

- **1**: Behälter
- **2**: Auslaßöffnung
- **3**: Auslaßöffnung
- **4**: Filtertrommel
- **5**: Beruhigungsbehälter
- **6**: Reinigungsbehälter
- **7**: Einlaß des Beruhigungsbehälters
- **8**: Auslaß des Beruhigungsbehälters
- **9**: Überlauf des Beruhigungsbehälters
- **10**: Einlaß des Reinigungsbehälters
- **11**: Förderschnecke
- **12**: Auslaß des Reinigungsbehälters
- **13**: Überlauf des Reinigungsbehälters
- **14**: Rührwerk
- **15**: Welle
- **16**: Sieb
- **17**: Rührfinger
- **18, 19**: Wasserzuläufe
- **20**: Austragsförderer
- **21**: Kanal
- **22**: Austragsöffnung
- **23**: Container
- **24**: Hydraulikmotor
- **25**: Saugschlauchhaspel
- **26**: Saugschlauch
- **27**: Einwurftrichter
- **28**: Spülschlauchhaspel
- **29**: Hochdruckspülschlauch
- **30**: Deckel
- **31**: Verschlußklappe
- **32, 33**: Hydraulikmotor
- **34**: Kammer
- **35**: Beruhigungskammer
- **36**: Reinigungsbehälter
- **37**: Trennwand
- **38**: Schaufelrad
- **39, 40**: Schaufel
- **41**: Einlaß
- **42**: Organikkammer
- **43**: Trennwand
- **44**: Motorik
- **45**: Frischwasserkammer
- **46**: Filter
- **47**: Trennwand
- **48**: Einwurf

## Patentansprüche

1. Verfahren zur Reinigung eines Kanals oder dergleichen mit den Verfahrensschritten:
a) der Kanal wird mit Hochdruckwasser gespült;
b) ein Gemisch aus Schwimm- und Sinkstoffe enthaltendem Schmutz und Wasser wird aus dem Kanal in einen Behälter einer Behälteranordnung aufgesaugt;
c) die Sinkstoffe werden in der Behälteranordnung aus dem Gemisch aus Schmutz und Wasser abgetrennt und gereinigt;
d) die gereinigten Sinkstoffe werden aus der Behälteranordnung abgeführt;
e) das die Schwimmstoffe enthaltende Wasser wird in den Kanal zurückgeführt;
**dadurch gekennzeichnet, daß** die Verfahrensschritte b) und c) gleichzeitig und dazu parallel oder intermittierend die Verfahrensschritte d) und e) ablaufen.

2. Vorrichtung zur Reinigung eines Kanals oder dergleichen gemäß dem Verfahren nach Anspruch 1 mit
a) einer Spülvorrichtung zum Spülen des Kanals mit Wasser,
b) einer Ansaugvorrichtung zum Ansaugen eines Gemisches aus Schwimm- und Sinkstoffe enthaltendem Schmutz und Wasser,
c) einer in einem Behälter (1) angeordneten Trenn- und Reinigungsvorrichtung zum Abtrennen und Reinigen der Sinkstoffe aus dem Gemisch aus Schmutz und Wasser,
d) einer Kammer zum Aufnehmen des die Schwimmstoffe enthaltenden Wassers,
e) mindestens einer Austragsöffnung (22) für Sinkstoffe und
f) mindestens einer Auslaßöffnung (2) für Schwimmstoffe enthaltendes Wasser,
**dadurch gekennzeichnet, daß**
g) die Trenn- und Reinigungsvorrichtung einen Reinigungsbehälter aufweist mit einem Einlaß (10, 41) für das Gemisch aus Schmutz und Wasser, einem im Bodenbereich angeordneten Auslaß (12) für gereinigte Sinkstoffe und einem Überlauf (13) für Schwimmstoffe enthaltendes Wasser.

3. Vorrichtung nach Anspruch 2, **dadurch gekennzeichnet, daß** in dem Reinigungsbehälter (6, 36) ein Rührwerk (14) angeordnet und an dem Reinigungsbehälter (6, 36) mindestens ein Zulauf (18) für Frischwasser vorgesehen ist.

4. Vorrichtung nach Anspruch 3, **dadurch gekennzeichnet, daß** das Rührwerk (14) bis zum Boden des Reinigungsbehälters (6, 36) reicht.

5. Vorrichtung nach Anspruch 3 oder 4, **dadurch gekennzeichnet, daß** der Zulauf für Frischwasser im Bodenbereich des Reinigungsbehälters (6, 36) angeordnet ist.

6. Vorrichtung nach einem der Ansprüche 2 bis 5, **dadurch gekennzeichnet, daß** zwischen dem Auslaß (12) für die gereinigten Sinkstoffe und der Austragsöffnung (22) ein schräg nach oben gerichteter Austragsförderer (20) angeordnet ist, wobei die Austragsöffnung (22) oberhalb der maximalen Höhe des Wasserspiegels im Reinigungsbehälter (6, 36) liegt.

7. Vorrichtung nach Anspruch 6, **dadurch gekennzeichnet, daß** eine Steuerung für den Austragsförderer (20) vorgesehen ist, die den Antrieb des Austragsförderers (20) in Abhängigkeit von der Menge der sich im Reinigungsbehälter (6, 36) abgesetzten Sinkstoffe steuert.

8. Vorrichtung nach einem der Ansprüche 2 bis 7, **dadurch gekennzeichnet, daß** die Trenn- und Reinigungsvorrichtung eine Beruhigungskammer (5, 35) mit einem mit der Ansaugvorrichtung verbundenen Einlaß für das Gemisch aus Schmutz und Wasser und mit einer Fördereinrichtung zum Fördern von am Boden der Beruhigungskammer (5, 35) sedimentierten Schmutz zum Einlaß (10, 41) des Reinigungsbehälters (6, 36) aufweist.

9. Vorrichtung nach Anspruch 8, **dadurch gekennzeichnet, daß** die Fördereinrichtung ein Schneckenförderer (11) ist.

10. Vorrichtung nach Anspruch 8, **dadurch gekennzeichnet, daß** die Fördereinrichtung mindestens ein im wesentlichen senkrecht angeordnetes Schaufelrad (38) mit mindestens einer Schaufel (39, 40) aufweist, die im Verlauf einer Umdrehung des Schaufelrades (38) entlang des Bodens der Beruhigungskammer (36) und über den Einlaß (41) des Reinigungsbehälters hinweg geführt wird.

11. Vorrichtung nach Anspruch 10, **dadurch gekennzeichnet, daß** das Schaufelrad zwei Schaufeln aufweist.

12. Vorrichtung nach einem der Ansprüche 2 bis 11, **dadurch gekennzeichnet, daß** eine Organikkammer (42) vorgesehen ist und der Überlauf des Reinigungsbehälters (36) in die Organikkammer (42) mündet.

13. Vorrichtung nach einem der Ansprüche 2 bis 12, **dadurch gekennzeichnet, daß** die Kammer und die Reinigungs- und Trennvorrichtung in einem Behälter (1) angeordnet sind, der Behälter (1) an einem Ende einen Deckel (30) aufweist, und der Reinigungsbehälter (6, 36) von dem Deckel (30) gehalten wird.

14. Vorrichtung nach einem der Ansprüche 2 bis 13, **dadurch gekennzeichnet, daß** sie mobil, vorzugsweise auf einem Fahrzeug befindlich ist.

## Claims

1. A process for cleaning a sewer or the like, having the process steps:
a) the sewer is rinsed with high-pressure water;
b) a mixture of dirt and water containing floating and sinking materials is drawn out of the sewer into a tank of a tank arrangement;
c) the sinking materials are separated from the mixture of dirt and water and cleaned in the tank arrangement;
d) the cleaned sinking materials are removed from the tank arrangement; and
e) the water containing the floating materials is fed back into the sewer;
**characterised in that** the process steps b) and c) proceed simultaneously, and the process steps d) and e) proceed parallel thereto or intermittently therewith.

2. A device for cleaning a sewer or the like according to the process according to Claim 1, having
a) a rinsing device for rinsing the sewer with water,
b) a suction device for drawing off a mixture of dirt and water containing floating and sinking materials,
c) a separating and cleaning device arranged in a tank (1) for the purpose of separating and cleaning the sinking materials from the mixture of dirt and water,
d) a chamber for receiving the water containing the floating materials,
e) at least one discharge opening (22) for sinking materials, and
f) at least one outlet opening (2) for water containing floating materials,
**characterised in that**
g) the separating and cleaning device has a cleaning tank having an inlet (10, 41) for the mixture of dirt and water, an outlet (12) arranged in the base region for cleaned sinking materials and an overflow (13) for water containing floating materials.

3. A device according to Claim 2, **characterised in that** an agitator (14) is arranged in the cleaning tank (6, 36), and at least one inlet (18) for fresh water is provided on the cleaning tank (6, 36).

4. A device according to Claim 3, **characterised in that** the agitator (14) extends to the bottom of the cleaning tank (6, 36).

5. A device according to Claim 3 or 4, **characterised in that** the inlet for fresh water is arranged in the base region of the cleaning tank (6, 36).

6. A device according to one of Claims 2 to 5, **characterised in that** a discharge conveyor (20) directed obliquely upwards is arranged between the outlet (12) for the cleaned sinking materials and the discharge opening (22), the discharge opening (22) being located above the maximum water level in the cleaning tank (6, 36).

7. A device according to Claim 6, **characterised in that** a control means is provided for the discharge conveyor (20), said control means controlling the drive of the discharge conveyor (20) in dependence on the quantity of sinking material deposited in the cleaning tank (6, 36).

8. A device according to one of Claims 2 to 7, **characterised in that** the separating and cleaning device has an equalising chamber (5, 35) having an inlet, connected to the suction device, for the mixture of dirt and water and having a conveyor device for conveying dirt which has sedimented at the bottom of the equalising chamber (5, 35) to the inlet (10, 41) of the cleaning tank (6, 36).

9. A device according to Claim 8, **characterised in that** the conveyor device is a screw conveyor (11).

10. A device according to Claim 8, **characterised in that** the conveyor device has at least one substantially vertically arranged paddle wheel (38) having at least one paddle (39, 40), which, in the course of one revolution of the paddle wheel (38), is guided along the bottom of the equalising chamber (36) and past the inlet (41) of the cleaning tank.

11. A device according to Claim 10, **characterised in that** the paddle wheel has two paddles.

12. A device according to one of Claims 2 to 11, **characterised in that** an organic chamber (42) is provided, and the overflow of the cleaning tank (36) leads into the organic chamber (42).

13. A device according to one of Claims 2 to 12, **characterised in that** the chamber and the cleaning and separating device are arranged in a tank (1), the tank (1) has a cover (30) at one end, and the cleaning tank (6, 36) is supported by the cover (30).

14. A device according to one of Claims 2 to 13, **characterised in that** it is mobile, preferably located on a vehicle.

## Revendications

1. Procédé pour le nettoyage d'un égout ou analogue, comportant les étapes de procédé suivantes :
a) l'égout est rincé avec de l'eau sous haute pression ;
b) un mélange de boue contenant des matières flottantes et des matières plongeantes et d'eau est élevé par aspiration depuis l'égout jusque dans un récipient d'un système de récipient;
c) les matières plongeantes sont séparées du mélange de boue et d'eau dans le système de récipient et nettoyées ;
d) les matières plongeantes nettoyées sont évacuées du dispositif de récipient ;
e) l'eau contenant les matières flottantes est renvoyée à l'égout ;
**caractérisé par le fait que** les étapes b) et c) du procédé se déroulent simultanément et les étapes d) et e) du procédé se déroulent parallèlement à celles-ci ou de façon intermittente.

2. Dispositif pour le nettoyage d'un égout ou analogue, conformément au procédé selon la revendication 1, comprenant :
a) un dispositif de rinçage destiné à rincer l'égout avec de l'eau ;
b) un dispositif d'aspiration destiné à aspirer un mélange de boue contenant des matières flottantes et des matières plongeantes et d'eau ;
c) un dispositif de séparation et de nettoyage agencé dans un récipient (1) et destiné à séparer et nettoyer les matières plongeantes du mélange de boue et d'eau ;
d) une chambre destinée à recevoir l'eau contenant les matières flottantes ;
e) au moins une ouverture d'extraction (22) pour les matières plongeantes ; et
f) au moins une ouverture de sortie (2) pour de l'eau contenant des matières flottantes,
**caractérisé par le fait que** :
g) le dispositif de séparation et de nettoyage comprend un récipient de nettoyage qui possède une entrée (10, 41) pour le mélange de boue et d'eau, une sortie (12) agencée dans la région du fond, pour les matières plongeantes nettoyées et un déversoir (13) pour l'eau contenant les matières flottantes.

3. Dispositif selon la revendication 2, **caractérisé par le fait qu'**un agitateur (14) est disposé dans le récipient de nettoyage (6, 36) et au moins une arrivée (18) d'eau neuve est prévue sur le récipient de nettoyage (6, 36).

4. Dispositif selon la revendication 3, **caractérisé par le fait que** l'agitateur (14) se prolonge jusqu'au fond du récipient de nettoyage (6, 36).

5. Dispositif selon l'une des revendications 3 ou 4, **caractérisé par le fait que** l'arrivée d'eau neuve. est disposée dans la région de fond du récipient de nettoyage (6, 36).

6. Dispositif selon l'une des revendications 2 à 5, **caractérisé par le fait qu'**entre la sortie (12) prévue pour les matières plongeantes nettoyées et l'ouverture d'extraction (22), est disposé un transporteur d'extraction (20) orienté obliquement vers le haut, l'ouverture d'extraction (22) étant disposée au-dessus de la hauteur maximum de la surface libre de l'eau dans le récipient de nettoyage (6, 36).

7. Dispositif selon la revendication 6, **caractérisé par le fait qu'**il est prévu une commande pour le transporteur d'extraction (20), commande qui commande l'entraînement du transporteur d'extraction (20) en fonction de la quantité des matières plongeantes qui se sont déposées dans le récipient de nettoyage (6, 36).

8. Dispositif selon l'une des revendications 2 à 7, **caractérisé par le fait que** le dispositif de séparation et de nettoyage comprend une chambre de tranquillisation (5, 35) qui possède une entrée reliée au dispositif d'aspiration pour le mélange de boue et d'eau, et un dispositif de transport destiné à transporter la boue déposée sur le fond de la chambre de tranquillisation (5, 35) jusqu'à l'entrée (10, 41) du récipient de nettoyage (6, 36).

9. Dispositif selon la revendication 8, **caractérisé par le fait que** le dispositif de transport est un transporteur à vis d'Archimède (11).

10. Dispositif selon la revendication 8, **caractérisé par le fait que** le dispositif transporteur comprend au moins une roue à palettes (38) disposée sensiblement verticalement, comprenant au moins une palette (39, 40) qui, pendant le cours d'un tour de la roue à palettes (38), est entraînée le long du fond de la chambre de tranquillisation (36) et au-dessus de l'entrée (41) du récipient de nettoyage.

11. Dispositif selon la revendication 10, **caractérisé par le fait que** la roue à palettes présente deux palettes.

12. Dispositif selon l'une des revendications 2 à 11, **caractérisé par le fait qu'**il est prévu une chambre à substances organiques (42) et que le déversoir du récipient de nettoyage (36) débouche dans la chambre à substances organiques (42).

13. Dispositif selon l'une des revendications 2 à 12, **caractérisé par le fait que** la chambre et le dispositif de nettoyage et de séparation sont disposés dans un récipient (1), le récipient (1) présente un couvercle (30) à une extrémité, et le récipient de nettoyage (6, 36) est tenu par le couvercle (30).

14. Dispositif selon l'une des revendications 2 à 13, **caractérisé par le fait qu'**il est mobile, de préférence placé sur un véhicule.
